# EUROPÄISCHE PATENTSCHRIFT

(11) **EP 0 489 735 B1**
(45) Veröffentlichungstag und Bekanntmachung des Hinweises auf die Patenterteilung: **08.12.1993**
(21) Anmeldenummer: 90906905.6
(22) Anmeldetag: 26.05.1990
(51) Int. Cl.: F02N 15/06

(54) **ANDREHVORRICHTUNG FÜR BRENNKRAFTMASCHINEN**
STARTER FOR INTERNAL-COMBUSTION ENGINES
DISPOSITIF DE DEMARRAGE POUR MOTEURS A COMBUSTION INTERNE

(30) Priorität: 31.08.1989 DE 3928795
(43) Veröffentlichungstag der Anmeldung: 17.06.1992
(73) Patentinhaber: ROBERT BOSCH GMBH, 70442 Stuttgart (DE)
(72) Erfinder: MAYER, Martin, W-7126 Sersheim (DE)
(86) Internationale Anmeldenummer: DE9000387
(87) Internationale Veröffentlichungsnummer: WO9103643

(56) Entgegenhaltungen:
- EP-A- 0 277 566
- US-A- 4 285 550

## Beschreibung

### Stand der Technik

Die Erfindung geht von einer Andrehvorrichtung für Brennkraftmaschinen nach der DE-PS 11 01 052 aus. Bei dieser bekannten Vorrichtung ist an der freien Stirnseite des als Schaltbolzen ausgebildeten Schubglieds des Magnetankers eine Vertiefung ausgebildet. In der Vertiefung sind Gummischeiben eingelegt und von einer ebenfalls in der Vertiefung eingelegten Stahlscheibe abgedeckt. Auf der Stahlscheibe ist eine Kugel lose angeordnet und durch umgelegte oder verstemmte Randabschnitte oder durch den ganzen verstemmten Rand der Stirnseite in der Vertiefung gehalten. Dabei ist von Nachteil, daß vor dem Umlegen des Randes oder der Randabschnitte des Schaltbolzens an die Kugel der Einrückmagnet bereits zusammengebaut sein muß. Erst dann werden die als Feder wirkenden Gummischeiben oder auch Tellerfedern in die Vertiefung eingelegt, die Stahlscheibe darübergelegt und die Kugel aufgesetzt. Das Umlegen des Randes erfolgt dann als "toleranzgenaues Verstemmen" an der Kugel. Die Kugel muß dabei leichtgängig gehalten werden, was durch den ständigen Druck der Gummischeiben oder Tellerfedern auf die an der Kugel anliegende Stahlscheibe erschwert wird und komplizierte und somit für die Großmengenfertigung nicht mehr wirtschaftliche Maßnahmen zum Einhalten der Toleranzen und somit der Qualität des Erzeugnisses erfordert.

Die US-A- 4 285 550 beschreibt eine Haltevorrichtungen für Kugeln, die das Transportieren schwerer Lasten z.B. über den Boden eines Flugzeuges erleichtern.

Die Kugeln sind über gesonderte Haltevorrichtungen in Bohrungen des Bodens gelagert. In der Haltevorrichtung ist die Kugel federnd, spielfrei zwischen der Haltevorrichtung und einem Lager gelagert.
Das Lager stützt sich über eine Scheibe auf eine Federanordnung ab, wobei die Scheibe federnd nachgiebig an einer Schulter der Haltevorrichtung abgestützt ist.

### Aufgabe, Lösung und Vorteile der Erfindung

Der Erfindung liegt die Aufgabe zugrunde, bei einer Andrehvorrichtung für Brennkraftmaschinen, die zwischen Schubglied und Schubstange vorgesehene Kugel so am Schubglied anzuordnen, daß die Nachteile der bekannten Ausführung vermieden werden und eine einfache, sichere und für eine wirtschaftliche automatisierte Großmengenfertigung geeignete Halterung ermöglicht wird.

Zur Lösung der Aufgabe sind die im Kennzeichen des Hauptanspruchs angegebenen Merkmale vorgesehen.

Dabei ist von Vorteil, daß die Kugel spielfrei drehbar und reibungs- und druckfrei von der Vorspannung der Federanordnung angeordnet ist. Als weiterer Vorteil ist anzusehen, daß durch die Fixierung der Kugel in einem hülsenförmigen Abschnitt die bauteilebedingten Toleranzen leichter eingehalten werden können.

Durch die in den Unteransprüchen aufgeführten Maßnahmen sind vorteilhafte Weiterbildungen und Verbesserungen der im Hauptanspruch angegebenen Andrehvorrichtung möglich. Besonders vorteilhaft ist, daß die Haltevorrichtung als Abdeckkappe die Kugel umhüllt und eine toleranzgenaue Aufnahme der Kugel in einfacher Weise ermöglicht, und daß außerdem der die Kugel samt Feder- und Haltevorrichtung aufweisende Schaltbolzen als vorgefertigte Baueinheit in einem automatisierbaren Verfahren hergestellt und geprüft werden kann sowie Auflageflächen hat, um das Verstemmen der vormontierten Baueinheit Schaltbolzen im Elektromagneten genau und einfach zu ermöglichen.

### Zeichnung

Ausführungsbeispiele der Erfindung sind in der Zeichnung dargestellt und in der nachfolgenden Beschreibung näher erläutert. Es zeigen Figur 1 eine Andrehvorrichtung für Brennkraftmaschinen, Figur 2 ein erstes Ausführungsbeispiel einer vorgefertigten Baueinheit mit am Schubglied angeordneter Kugel samt Federanordnung und Haltevorrichtung, Figur 3 eine Ansicht der Baueinheit in Pfeilrichtung III in Figur 2 und Figur 4 ein zweites Ausführungsbeispiel der vorgefertigten Baueinheit. Die Ausführungsbeispiele sind in den Figuren 1, 2 und 4 teilweise im Längsschnitt dargestellt.

### Beschreibung der Ausführungsbeispiele

Eine Andrehvorrichtung hat einen Andrehmotor 1 mit einer hohlen Antriebswelle 2, die einen Anker 3 trägt. Die Antriebswelle 2 ist in einem Lagerschild 4 drehbar gelagert, welcher am Gehäuse 5 des Andrehmotors 1 befestigt ist. Durch die hohle Antriebswelle 2 erstreckt sich eine Schubstange 6. Auf ihrem aus der Antriebswelle 2 ragenden Ende ist ein Andrehritzel 7 befestigt. Das Andrehritzel 7 ist verschiebbar in einem Antriebslager 8 der Andrehvorrichtung gelagert. Die Schubstange 6 ist zusammen mit dem Andrehritzel 7 entgegen der Kraft einer Rückstellfeder 9 gegenüber der Antriebswelle 2 verschiebbar. Ein Ende der Rückstellfeder 9 liegt an einer Hülse 10 an, die auf der Schubstange 6 durch einen Anschlagring 11 gehalten ist, während ihr anderes Ende sich in an sich bekannter und nicht näher dargestellter Weise an einem Bund der Antriebswelle 2 abstützt. Zum Verschieben der Schubstange 6 ist ein zugleich als Schalter für den Andrehmotor 1 ausgebildeter Elektromagnet 12 vorgesehen, der außen am Lagerschild 4 gleichachsig zur Antriebswelle 2 angebracht ist. Der Elektromagnet 12 besteht im wesentlichen aus einer Grundplatte 13, in deren Mitte eine zusammen mit der Grundplatte 13 den Magnetkern des Elektromagneten 12 bildende Hülse 14 sitzt. Die Hülse 14 ist von einem Wicklungsträger 15 umgeben, auf dem die Erregerwicklung 16 des Elektromagneten 12 bestehend aus Einzugs- und Haltewicklung angeordnet ist. Im Wicklungsträger 15 ist ein Magnetanker 17 geführt. Am Magnetanker 17 ist ein als Schubglied dienender Schaltbolzen 18 befestigt. Er ragt aus dem Wicklungsträger 15 heraus und erstreckt sich durch die den Magnetkern bildende Hülse 14 in die hohle Antriebswelle 2. Das in die hohle Antriebswelle 2 ragende Ende des Schaltbolzens 18 trägt einen Kopf 19 (Figur 2). An seiner Stirnseite 20 ist der Kopf 19 mit einer sacklochartigen Vertiefung 21 versehen. In der Vertiefung 21 sind drei Tellerfederpaare 22 eingelegt und mit einer Stahlscheibe 23 abgedeckt. Auf der Stahlscheibe 23 sitzt eine Stahlkugel 24, welche an der Stirnseite 20 des Kopfes 19 vorsteht. Die Vertiefung 21 geht an einem Anlagebund 25 in einen Endabschnitt 26 größeren Durchmessers über, in den eine Haltevorrichtung in Form einer topfförmigen Abdeckkappe 27 eingesetzt ist. Die Abdeckkappe 27 hat einen flanschartigen Rand 28 und einen hülsenförmigen Abschnitt 29. Die Abdeckkappe 27 ist über die Stahlkugel 24 gestülpt. Dabei liegt der Rand 28 am Anlagebund 25 und an der Stahlscheibe 23 an. Der die Vertiefung 21 umgebende Rand 30 des Kopfes 19 ist in gleichmäßigen Winkelabständen um den flanschartigen Rand 28 gestemmt. Dadurch ist die Abdeckkappe 27 am Schaltbolzen 18 befestigt. Der hülsenförmige Abschnitt 29 nimmt die Stahlkugel 24 spielfrei auf. Der Boden 31 der Abdeckkappe 27 weist ein genau mittig gestanztes Loch auf, an dessen Rand 21 die Stahlkugel 24 anliegt. Das als Schaltbolzen 18 dienende Schubglied ist so als erstes Ausführungsbeispiel einer montierten Baueinheit mit der Kugel 24 samt Feder- und Haltevorrichtung 21 bis 23, 25 bis 31 ausgebildet. Sie kann bereits vor dem Einsetzen in den Elektromagneten 12 mit der "toleranzgenau verstemmten Kugel 24" versehen werden. Der durch den Rand 28 gebildete Anschlag für die Stahlscheibe 23, auf welche die vorgespannten Tellerfederpaare 22 drücken, ermöglicht die Leichtgängigkeit der von der Haltevorrichtung am Schaltbolzen 18 gehaltenen Kugel 24. Diese erforderliche Leichtgängigkeit der Kugel 24 läßt sich besser einstellen als durch das toleranzgenaue Verstemmen, ebenso das Prufen, bevor der Schaltbolzen 18 im Magnetanker 17 befestigt ist. Die vorgefertigte Baueinheit wird in den Elektromagneten 12 eingesetzt, wobei der Schaltbolzen 18 mit seinem Ende 32 durch den Magnetanker 17 und einen an dessen Stirnseite anliegenden Schalthebel i3 des Elektromagneten 12 ragt und das Ende 32 dort verstemmt wird. Als Auflage der vormontierten Baueinheit zum Verstemmen des Endes 32 im Elektromagneten 12 dient dabei die Stirnseite 20 des Kopfes 19 des Schaltbolzens 18, soweit sie nicht als Rand 30 am Rand 28 der Abdeckkappe 27 verstemmt ist.

Bei dem zweiten Ausführungsbeispiel der vormontierten Baueinheit nach Figur 4 ist der Schaltbolzen 34 mit einem Kopf 35 versehen, der nahe seinem Übergang zum Schaltbolzen 34 eine Außenringnut 36 hat. In der Stirnseite 37 des Kopfes 35 ist wiederum eine Vertiefung 38 ausgebildet. Sie hat auf ihrer ganzen axialen Länge eine zylindrische Innenwand gleichbleibenden Durchmessers. In die Vertiefung 38 sind die drei Tellerfederpaare 22 und die Stahlscheibe 23 sowie eine zylindrische Abstandshülse 39 eingesetzt. In der Abstandshülse 39 ist die Stahlkugel 24 aufgenommen, die etwas aus der Vertiefung 38 ragt. Eine topfförmige Abdeckkappe 40 ist auf den Kopf 35 geschoben. Ihr stirnseitiger Randabschnitt 41 ist in der Außenringnut 36 des Kopfes 35 des Schaltbolzens 34 umgebördelt oder in die Außenringnut 36 gerollt. Die Abdeckkappe 40 hat in der Mitte ihres Bodens 42 ein genau gestanztes Loch 43. Der Durchmesser des Lochs 43 ist kleiner als der Durchmesser der Kugel 24, so daß die Kugel 24 etwas durch das Loch 41 ragt, jedoch von der Abdeckkappe 40 in der Abstandshülse 39 gehalten wird. Zugleich dient der Boden 42 der Abdeckkappe 40 als Anschlag für die Abstandshülse 39, an die wiederum die Stahlscheibe 23 von der Federkraft der vorgespannten Tellerfederpaare 22 gedrückt ist. Die Kugel 24 ist wiederum spielfrei drehbar am Anschlußbolzen 34 angeordnet und "toleranzgenau verstemmt". Auch diese vormontierte Baueinheit wird in den Elektromagneten 12 eingesetzt und das durch den Magnetanker 17 und den Schalthebel 33 ragende Ende des Schaltbolzens 34 wie das Ende 32 des Schaltbolzens 18 des ersten Ausführungsbeispieles verstemmt. Als Auflage bei diesem Verstemmen dient der Boden 42 der Abdeckkappe 40.

Der die Kugel 24 aufnehmende und von ihr nicht ausgefüllte Raum der Abdeckkappe 27; 40 ist mit Schmiermittel gefüllt.

In der Ruhelage der Andrehvorrichtung, bei der das Andrehritzel 7 aus dem Zahnkranz 44 ausgespurt und der Elektromagnet 12 nicht erregt ist, werden die Schubstange 6, der Kopf 19; 35 zusammen mit dem Schaltbolzen 18; 34 und dem Magnetanker 17 durch die Rückstellfeder 9 in der in Figur 1 dargestellten Stellung gehalten. Wenn zum Einspuren des Andrehritzels 7 und zum Einschalten des Andrehmotors 1 der Elektromagnet 12 erregt wird, schiebt der Magnetanker 17 über den Schaltbolzen 18; 34 und den Kopf 19; 35 mit der Kugel 24 und den Tellerfederpaaren 22 die mit dem Andrehritzel 7 verbundene Schubstange 6 entgegen dem Druck der Rückstellfeder 17 in Richtung auf den Zahnkranz 44 vor. Dabei wird der Einschaltstoß des Elektromagneten 12 von den Tellerfederpaaren 22 aufgefangen. Ebenso werden die während des eigentlichen Andrehvorganges am Andrehritzel 7 in der Richtung der Längsachse der Andrehvorrichtung auftretenden Stöße über die Kugel 24 auf die Tellerfederpaare 22 übertragen und durch sie gedämpft.

## Patentansprüche

1. Andrehvorrichtung für Brennkraftmaschinen mit einem längsverschiebbaren Andrehritzel (7) zum Einspuren in einen Zahnkranz (44) und zum Andrehen der Brennkraftmaschine, welches Andrehritzel (7) über eine mit ihm gekuppelte Schubstange (6) durch einen mittels eines Elektromagneten (12) betätigbaren Schaltbolzen (18) bewegbar ist, welcher an der Stirnseite (20) der Schubstange (6) über eine axial federnd und drehbar angeordnete Kugel (24) angreift, die zum Teil in einer Vertiefung (21) in der Stirnseite (20) des Schaltbolzens (18) sitzt und an einer sich an einer Federanordnung (22) abstützenden Scheibe (23) anliegt, dadurch gekennzeichnet, daß die Kugel (24) in einer besonderen, an der Vertiefung (21) des Schaltbolzens (18) befestigten Haltevorrichtung (27; 39, 40) spielfrei aufgenommen ist und daß die sich an der Federanordnung (22) abstützende Scheibe (23) federnd nachgiebig an dieser Haltevorrichtung (27; 39, 40) anliegt.

2. Andrehvorrichtung nach Anspruch 1, dadurch gekennzeichnet, daß die Haltevorrichtung (27) einen die Kugel (24) aufnehmenden hülsenförmigen Abschnitt (29) hat, dessen als Anschlag (28) für die Scheibe (23) ausgebildetes hinteres Ende im Endabschnitt (26) der Vertiefung (21) befestigt ist, und dessen vorderes bodenförmiges Ende ein Loch aufweist, an dessen Rand (31) die Kugel (24) anliegt und etwas aus dem Loch herausragt.

3. Andrehvorrichtung nach Anspruch 1, dadurch gekennzeichnet, daß die Haltevorrichtung eine in die Vertiefung (38) eingesetzte, die Kugel (24) aufnehmende Abstandshülse (39) aufweist, an deren hinterer Stirnseite die Scheibe (23) federnd anliegt und deren vordere Stirnseite am Boden (42) einer Abdeckkappe (40) anliegt, welche am Kopf (35) des Schaltbolzens (34) befestigt ist.

4. Andrehvorrichtung nach einem der Ansprüche 1 bis 3, dadurch gekennzeichnet, daß der die Federanordnung (22), Scheibe (23), Kugel (24) und Haltevorrichtung (27; 39, 40), enthaltende Schaltbolzen (18; 34) eine vormontierte Baueinheit bildet.

## Claims

1. Starting device for internal combustion engines comprising a longitudinally displaceable starting pinion (7) for engaging a toothed rim (44) and for starting the internal combustion engine, which starting pinion (7) can be moved, via a thrust rod (6) coupled to it, by a switching bolt (18) which can be actuated by means of a solenoid (12), which switching bolt engages the end face (20) of the thrust rod (6) via an axially resiliently and rotatably arranged sphere (24) which is seated partly in a recess (21) in the end face (20) of the switching bolt (18) and rests against a disc (23) supported against a spring arrangement (22), characterised in that the sphere (24) is accommodated without play in a particular holding device (27; 39, 40) which is mounted in the recess (21) of the switching bolt (18) and in that the disc (23) supported against the spring arrangement (22) rests elastically and resiliently against said holding device (27; 39, 40).

2. Starting device according to Claim 1, characterised in that the holding device (27) has a sleeve-shaped section (29) accommodating the sphere (24), the rear end of which section, constructed as stop (28) for the disc (23), is mounted in the end section (26) of the recess (21) and the front end of which, in the form of a bottom, exhibits a hole against the edge (31) of which the sphere (24) rests and slightly protrudes from the hole.

3. Starting device according to Claim 1, characterised in that the holding device exhibits a spacing sleeve (39) inserted into the recess (38) and accommodating the sphere (24), against the rear end face of which the disc (23) rests resiliently and the front end face of which rests against the bottom (42) of a covering cap (40) which is mounted on the head (35) of the switching bolt (34).

4. Starting device according to one of Claims 1 to 3, characterised in that the switching bolt (18; 34) containing the spring arrangement (22) disc (23), sphere (24) and holding device (27; 39, 40) forms a preassembled constructional unit.

## Revendications

1. Dispositif de démarrage pour moteurs à combustion interne avec un pignon de démarrage (7) qui peut coulisser dans le sens longitudinal pour engrener dans une couronne dentée (44) et faire démarrer le moteur à combustion interne, pignon de démarrage (7) qui peut être actionné au moyen d'une tige de poussée accouplée (6) par un goujon de commutation (18) pouvant être actionné au moyen d'un électro-aimant (12), ce goujon venant en prise sur la face frontale (20) de la tige de poussée (6) au moyen d'une bille (24) disposée axialement de façon élastique et de façon à pouvoir tourner, cette bille reposant en partie dans une cavité (21) dans la face frontale (20) du goujon de commutation (18) pouvant être actionnée au moyen d'un électro-aimant (12), ce goujon venant en prise sur la face frontale (20) de la tige de poussée (6) au moyen d'une bille (24) disposée axialement de façon élastique et de façon à pouvoir tourner, cette bille reposant en partie dans une cavité (21) dans la face frontale (20) du goujon de commutation (18) et reposant sur une rondelle (23) s'appuyant sur un dispositif élastique (22), dispositif de démarrage caractérisé en ce que la bille (24) est logée sans jeu dans un dispositif particulier de maintien (27;39;40) fixé sur la cavité (21) du goujon de commutation (18) et en ce que la rondelle (23) s'appuyant sur le dispositif élastique (22) repose élastiquement de façon flexible sur ce dispositif de maintien (27;39;40).

2. Dispositif de démarrage selon la revendication 1, caractérisé en ce que le dispositif de maintien (27) a une section en forme de douille recevant la bille (24), section dont l'extrémité arrière constituée comme butée (28) pour la rondelle (23) est fixée dans la section terminale (26) de la cavité (21) et dont l'extrémité antérieure en forme de fond présente un trou sur le bord (31) duquel repose la bille (24) et fait un peu saillie hors du trou.

3. Dispositif de démarrage selon la revendication 1, caractérisé en ce que le dispositif de maintien présente une douille d'écartement (39) montée dans la cavité (38) recevant la bille (24), sur la face frontale arrière de laquelle repose de façon élastique la rondelle (23) et dont la face antérieure frontale repose sur le fond (42) d'un chapeau de recouvrement (40) qui est fixé sur la tête (35) du goujon de commutation (34).

4. Dispositif de démarrage selon l'une des revendications 1 à 3, caractérisé en ce que le goujon de commutation (18;34) contenant le dispositif élastique (22), la rondelle (23), la bille (24) et le dispositif de maintien (27;39;49), constitue une unité préassemblée.
